# EUROPÄISCHE PATENTSCHRIFT

(11) **EP 1 919 779 B1**
(45) Veröffentlichungstag und Bekanntmachung des Hinweises auf die Patenterteilung: **31.03.2010**
(21) Anmeldenummer: 06754672.1
(22) Anmeldetag: 05.07.2006
(51) Int. Cl.: B65C 9/40, B65C 9/00

(54) **POSITIONSVERÄNDERBARE STEUERKONSOLE**
CONTROL CONSOLE WHOSE POSITION CAN BE CHANGED
CONSOLE DE COMMANDE A POSITION MODIFIABLE

(30) Priorität: 31.08.2005 DE 102005041531
(43) Veröffentlichungstag der Anmeldung: 14.05.2008
(73) Patentinhaber: Krones AG, 93073 Neutraubling (DE)
(72) Erfinder: KELLHAMMER, Thomas, 93090 Bach a. d. Donau (DE); GIEHRL, Robert, 93109 Wiesent (DE)
(86) Internationale Anmeldenummer: PCT/EP2006/006526
(87) Internationale Veröffentlichungsnummer: WO 2007/025592

(56) Entgegenhaltungen:
- EP-A- 1 449 778
- EP-A- 1 561 690
- WO-A-97/13645
- WO-A-2005/068301

## Beschreibung

Die Erfindung betrifft eine Vorrichtung sowie ein Verfahren gemäß dem Oberbegriff des Anspruchs 1 bzw. 15. Eine solche Vorrichtung und ein solches Verfahren sind aus WO 97/13 645 bekannt.

Eine Vorrichtung bzw. ein Verfahren dieser Art ist ebenso beispielsweise bereits aus der WO 2005-068 302 A1 bekannt. Auch aus der WO 2005-068 301 A1 ist eine entsprechende Vorrichtung und ein solches Verfahren bereits bekannt. Bei den bekannten Vorrichtungen zum Ausstatten, insbesondere zum Etikettieren von Flaschen, ist ein Karussell vorgesehen, das die Flaschen transportiert. An der Peripherie der Maschine sind austauschbar Etikettier-Aggregate angeordnet. Dazu sind beispielsweise bodengestützte Aggregat-Aufnahmen vorgesehen.

Für die verschiedenen Aggregate müssen jedoch insbesondere steuerungsseitig unterschiedliche Parameter eingegeben werden. Darüber hinaus muss insbesondere im Falle eines Aggregat-Wechsels oder aber auch bei Änderung des Etikettier-Prozesses die Höhe der unterschiedlichen Aggregate individuell entsprechend der gewünschten Etikettieraufgabe eingestellt werden (Etikettenklebehöhe an der Flasche). Hierfür ist eine entsprechende Steuerkonsole vorgesehen. Bislang war die Eingabe bzw. das Verstellen bestimmter Parameter oder das Ausführen bestimmter Funktionen, insbesondere das Verstellen der Höhe der Etikettier-Aggregate oder aber das "Tippen", d.h. das manuelle Drehen der Maschine bzw. des Karussells, z.B. bei geöffnetem Schutz, schwierig von einer weit entfernten Konsole aus zu bewerkstelligen und führte zu nicht unerheblichem Justierproblemen und darüber hinaus auch zu Sicherheitsproblemen, da beim Heben und Senken der Aggregate Verletzungsgefahr besteht.

Hiervon ausgehend liegt der vorliegenden Erfindung die Aufgabe zugrunde, eine Vorrichtung und ein entsprechendes Verfahren bereitzustellen, die/das ein verbessertes und sichereres Eingeben und Ausführen bestimmter Maschinen- und Aggregat-Funktionen ermöglicht.

Erfindungsgemäß wird diese Aufgabe durch die kennzeichnenden Merkmale der Ansprüche 1 bzw. 15 gelöst.

Gemäß der vorliegenden Erfindung ist die Steuerkonsole positionsveränderbar, insbesondere in Umfangsrichtung der Maschine angeordnet. So kann die Steuerkonsole zu den einzelnen Aggregaten hin bewegt werden. Somit kann sicher gestellt werden, dass die Steuerkonsole in den Bereich des Aggregats, an welchem Verstellungen vorgenommen werden sollen, gebracht werden kann, so dass der Bediener das entsprechende Aggregat beim Einstellen beobachten kann. Dadurch, dass gemäß der vorliegenden Erfindung ein Positionsdetektor vorgesehen ist, kann erkannt werden, ob sich die Steuerkonsole in einer von mehreren vorbestimmten Positionen befindet. Wenn sich die Steuerkonsole in einer solchen Position befindet, kann ein entsprechendes Signal an eine Steuerung geleitet werden, wobei die Steuerung dann bestimmte Funktionen der Vorrichtung oder insbesondere bestimmter Aggregate in Abhängigkeit dieser Position freischalten oder sperren kann. Somit kann sichergestellt werden, dass ein Bediener bestimmte Funktionen nur dann ausführen kann, wenn die Steuerkonsole in einem bestimmten Bereich des Aggregats angeordnet ist, beispielsweise im Sichtbereich des Bedieners, während diese Funktion von den anderen Aggregaten, die nicht im Sichtbereich des Bedieners sind, nicht ausgeführt werden können. Somit kann sichergestellt werden, dass manche Funktionen nur in bestimmten Positionen der Steuerkonsole ausgeführt werden können. Es kann hier für jeden Bereich ein eigener Positionsdetektor vorgesehen sein oder aber ein Positionsdetektor, der alle vorbestimmten Bereiche überwacht. Selbstverständlich können jedem Aggregat auch mehrere Positionsdetektoren, beispielsweise links, zentral oder rechts vom Aggregat, zugeordnet sein.

Gemäß einer bevorzugten Ausführungsform der vorliegenden Erfindung weist die Vorrichtung mehrere Positionsdetektoren auf, die jeweils ein Signal an die Steuerung leiten, wenn sich die Steuerkonsole in einem von mehreren vorbestimmten Bereichen befindet. D.h., dass die einzelnen Positionsdetektoren bestimmten Bereichen zugeordnet sind, wobei die Detektoren ansprechen, wenn sich die Steuerkonsole in dem entsprechenden Bereich befindet.

Es ist vorteilhaft, wenn sich bei jedem Aggregat ein zugehöriger Positionsdetektor befindet, wobei die Steuerung eine bestimmte Funktion des entsprechenden Aggregats freischaltet, wenn der Positionsdetektor erkennt, dass die Steuerkonsole sich in einem dem Aggregat zugeordneten Bereich befindet, und diese Funktionen bei den anderen Aggregaten sperrt. Somit ist sichergestellt, dass ein Bediener bestimmte Funktionen nur dann ausführen kann, wenn er bei dem entsprechenden Aggregat, also z.B. im Sichtbereich steht, während diese Funktionen bei anderen Aggregaten nicht durchgeführt werden können. Dies ist insbesondere bei der Höhenverstellung der Aggregate von großer Bedeutung, da sich aus Sicherheitsgründen das Aggregat im Sichtbereich des

Bedieners befinden muss, um beispielsweise eine Unfallgefahr für zufällig in der Nähe stehende Personen auszuschließen, wenn ein Aggregat auf den Boden abgesenkt oder von diesem abgehoben wird.

Gemäß einer Ausführungsform weist die Vorrichtung eine Schutzabdeckung auf, die in mindestens zwei Schutzbereichen geöffnet werden kann, wobei bestimmte Funktionen der Vorrichtung von der Steuerung nur freigeschaltet werden, wenn der Positionsdetektor ermittelt, dass sich die Steuerkonsole in einem Positionsbereich befindet, der in dem geöffneten Schutzbereich liegt. Somit kann sichergestellt werden, dass bestimmte Funktionen, wie beispielsweise das manuelle Betätigen bzw. Drehen durch Tippen des Antriebs der Maschine, nur dann erfolgen können, wenn sich die Steuerkonsole in dem entsprechenden Schutzbereich befindet.

Gemäß der vorliegenden Erfindung kann für alle Aggregate nur eine einzige Steuerkonsole verwendet werden.

Gemäß einem bevorzugten Ausführungsbeispiel ist die Transporteinrichtung ein Karussell.

Gemäß einer bevorzugten Ausführungsform ist der Positionsdetektor ein Positionsschalter, der beispielsweise mechanisch betätigt wird, wenn sich die Steuerkonsole an ihm vorbei bewegt und der bei Betätigen sicherheitsgerichtet die Position der Steuerkonsole an die Steuerung weitermeldet. Ein solcher beispielsweise mechanischer oder optischer Positionsschalter kann auf einfache und kostengünstige Art und Weise im Bereich der Aggregate angebracht werden und sicher feststellen, wenn sich die Steuerkonsole an den Positionsschalter ankommt. Bei Betätigen des Positionsschalters wird dann ein Signal sicherheitsgerichtet an die Steuerung geleitet, das anzeigt, dass sich die Steuerkonsole im entsprechenden Bereich befindet, um dann, wie zuvor beschrieben, die bestimmten Funktionen für dieses Aggregat freizugeben.

In vorteilhafter Weise ist die Steuerkonsole als Touchscreen ausgebildet, bei dem der Bediener die Eingaben direkt am Bildschirm vornehmen kann.

Das Freigeben oder Sperren von Funktionen einzelner Aggregate kann entweder über ein Hardware Interlock oder ein Software und/oder Hardware Interlock erfolgen. Das Freigeben oder Sperren kann durch ein entsprechendes Hardware Interlock realisiert sein, wo beispielsweise die Maschinensteuerung bestimmte Funktionen der Aggregate oder der Vorrichtung nicht zulässt, wenn sich die Bedienerkonsole nicht in einer bestimmten Position befindet, d.h. dass die Maschinensteuerung, die zu den Funktionen zugehörigen Aktoren, z.B. die entsprechende Schutzüberbrückung aktiviert oder deaktiviert. Weiter kann die Software so gestaltet sein, dass eine Eingabe bestimmter Funktionen nur dann möglich ist, wenn sich die Steuerkonsole in einer bestimmten Position befindet. Dabei kann die Benutzeroberfläche auch entsprechend positionsabhängig gestaltet sein.

Gemäß einer bevorzugten Ausführungsform weist die Steuerkonsole einen Schwenkarm auf, der drehbar um eine Längsachse im Wesentlichen in der Mitte der Vorrichtung gelagert ist. Somit kann die Steuerkonsole um das Karussell von Aggregat zu Aggregat zumindest im Teilkreis bewegt werden. Vorteilhafterweise ist dann der Kabelbaum zum drehbaren Schwenkarm torsionsfähig ausgebildet, so dass auf einen Drehkontakt (Schleifring) verzichtet werden kann.

Zusätzlich oder alternativ kann auch zumindest teilweise um eine Mittelachse der Vorrichtung eine erste Ringleiste oder Stange angeordnet sein, auf der ein Schlitten läuft, an dem die Steuerkonsole angeordnet ist. Die Positionsschalter können dann derart angeordnet sein, dass sie betätigt werden, wenn sich die Steuerkonsole bzw. Teile der Steuerkonsolenhalterung oder ein entsprechendes Betätigungselement an ihnen vorbei bewegt.

Vorzugsweise ist die Länge des Betätigungselementes kleiner als der Abstand von zwei Positionsschaltern für zwei benachbarte Bereiche. Somit ist sichergestellt, dass eine Steuerkonsole jeweils nur einen Positionsschalter für einen Bereich betätigt, um somit ein entsprechendes Signal an die Steuerung weiterzugeben. Auf diese Weise ist sichergestellt, dass nie zwei Positionsschalter gleichzeitig betätigt sein können. Sollte dies dennoch passieren, z.B. bei einem mechanischen oder elektrischen Defekt, wird das durch die Maschinensteuerung erkannt und ein Fehlersignal ausgegeben bzw. die Maschine gestoppt. Über die Länge des Betätigungsarmes kann die Größe des Bereichs festgelegt werden, in dem der Positionsschalter anspricht.

Die Funktionen, die über die Steuerkonsole eingegeben werden können und in Abhängigkeit der Position der Steuerkonsole aktiviert oder deaktiviert werden, können beispielsweise das Einstellen von Aggregat-Parametern sein, insbesondere das Verstellen der Höhe der Aggregate, sowie das manuelle Betreiben, Drehen der Vorrichtung bei geöffnetem Schutz. Somit kann ein sicheres Betreiben der Vorrichtung in jeder Situation gewährleistet werden. Die vorliegende Erfindung wird nachfolgend unter Bezugnahme der folgenden Zeichnungen näher erläutert.
- Fig. 1: zeigt schematisch eine Draufsicht auf die erfindungsgemäße Vorrichtung.
- Fig. 2: zeigt in perspektivischer Darstellung eine Ausführungsform gemäß der vorliegenden Erfindung.
- Fig. 3: zeigt eine Draufsicht auf eine Ausführungsform gemäß der vorliegenden Erfindung.
- Fig. 4: zeigt in perspektivischer Darstellung einen Positionsdetektor, wie er für die vorliegende Erfindung verwendet werden kann.

Aus Fig. 1 ist schematisch der wesentliche Aufbau der vorliegenden Erfindung ersichtlich. Die gezeigte Vorrichtung ist eine modulare Etikettiermaschine 1, die mehrere umfänglich versetzt an einer Karussellperipherie auswechselbar angedockte Etikettier-Aggregate 9a, b, c umfasst. Für verschiedene Etikettierverfahren, wie das Etikettieren mit Selbstklebe-, Rollen- oder Einzelblattetiketten, das Etikettieren mit Heißleim, Kaltleim etc. sind die jeweils verschiedenen Etikettier-Aggregate vorgesehen. So ist es möglich mit ein und derselben Vorrichtung verschiedenste Etiketten auf verschiedene Arten von Flaschen oder dgl. Gefäße aufzubringen. Auch ist es so möglich, unterschiedliche Etikettenarten auf ein und derselben Flasche, beispielsweise ein Vorderseiten- und ein Rückenetikett anzubringen. Die Fig. 1 zeigt die kontinuierlich antreibbare Transporteinrichtung 6, die den Behälter, hier z.B. Flaschen, an den Etikettier-Aggregaten (9a, b, c) vorbei transportiert, nicht im Detail. Eine solche Transporteinrichtung 6 ist hier, wie in Fig. 3 dargestellt, beispielsweise ein Karussell, das die Flaschen zumindest in einer Teilkreisbahn an den Aggregaten 9a, b, c vorbeiführt.

Die Vorrichtung weist weiter einen Einlauf 4 sowie einen Auslauf 5 auf, wobei die Flaschen in bekannter Art und Weise beispielsweise über einen nicht dargestellten Stern vom Einlauf 4 an das Karussell 6 übergeben werden können und über einen entsprechenden Auslaufstern von dem Karussell zum Auslauf 5 geführt werden. Das Karussell kann beispielsweise kleine Behältertische bzw. Behälterteller umfassen, die jeweils mit Servosteuerung (elekt. Servomotor) gedreht werden können, so dass die Flaschen beliebig orientiert werden können.

Wie besser aus Fig. 2 zu erkennen ist, weist die Vorrichtung 1 ein Gestell 15 auf, mit einem darin etwa mittig angeordneten Drehlager 16 für das Karussell 6. Mit radialem Abstand zum Drehlager 16 ist konzentrisch zu diesem ein wenigstens teilumfänglicher Ring 17 ortsfest am Gestell befestigt. An dem Ring 17 kann, wie beispielsweise näher auch in der WO 2005/068302 erläutert wird, für die Aggregate jeweils eine Aggregat-Aufnahme vorgesehen sein, um die unterschiedlichen Etikettier-Aggregate schnell auszuwechseln. Zum Einsetzen der Etikettier-Aggregate 9a, b, c bzw. zum Justieren kann eine integrierte Hubeinrichtung (nicht dargestellt) vorgesehen sein. Des Weiteren weist, wie aus Fig. 2 hervorgeht, die Vorrichtung eine Schutzabdeckung 18 auf, hier in Form von Scheiben 18, die geöffnet werden können.

Die Vorrichtung, d.h. hier die Etikettiermaschine 1, weist weiter eine Bedienerkonsole 2, hier z.B. in Form eines Touchscreens 2, auf, die Steuerkonsole, d.h. hier der Touchscreen 2, weist ein Display 25 mit Eingabemöglichkeiten auf, zum Eingeben und Durchführen bestimmter Maschinen und Aggregat-Parameter bzw. Funktionen. Bei dieser Ausführungsform ist für alle Etikettier-Aggregate ein einziger Touchscreen 2 vorgesehen, was für den Bediener sehr vorteilhaft ist und darüber hinaus Kosten spart. Der Touchscreen 2 ist positionsveränderbar angeordnet, um so zwischen den einzelnen Etikettier-Aggregaten 9a, b, c bewegt zu werden. Bei dieser Ausführungsform ist der Touchscreen, wie aus den Figuren 1 bis 3 hervorgeht, über einen Schwenkarm 7 drehbar um eine Mittelachse der Vorrichtung 1 angeordnet, wie durch den Pfeil in Fig. 1 dargestellt ist. Das Drehlager 26 für den Schwenkarm 7 wird hier durch Tragarme 13a, b, c, die durch die Stützen 14a, b, c mit dem Maschinengestell verbunden sind, getragen. Hier liegen das Drehlager 26 für den Schwenkarm 7 sowie das Lager 16 für das Karussell auf der Mittelachse der Vorrichtung, was jedoch nicht zwangsläufig der Fall sein muss.

Wie am Besten aus Fig. 2 zu erkennen ist, führt ein Kabelbaum 20 von der Steuereinrichtung und der Stromversorgung durch den Schwenkarm 7 zu dem Touchscreen 2. Der Kabelbaum 20, der durch das Lager 26 geführt wird, ist vorteilhafterweise torsionsfähig, so dass ein aufwändiger Drehkontakt nicht notwendig ist. Zusätzlich wird in dieser Ausführungsform der Touchscreen 2 noch von einem Schlitten 3 über einen weiteren Arm 27 getragen, der auf mindestens einer Ringleiste bzw. Ringstange 11, beispielsweise auf Rollen (nicht dargestellt) läuft. Die Leiste bzw. Stange 11 erstreckt sich zumindest teilkreisförmig, derart, dass der Touchscreen 2 zu den einzelnen Etikettier-Aggregaten 9a, b, c bewegt werden kann. Hier befindet sich die Leiste 11 außerhalb der Schutzabdeckung 18.

Wie insbesondere aus Fig. 1 hervorgeht, weist die Vorrichtung mehrere Positionsdetektoren 8a, b, c auf, die hier als Positionsschalter, wie nachfolgend näher erläutert wird, ausgebildet sind. Die Positionsschalter 8a, b, c sind hier jeweils in der Nähe entsprechender Etikettier-Aggregate (9a, b, c) angeordnet. Die Positionsschalter 8a, b, c werden dann von einem Betätigungselement 10, hier Betätigungsarm, betätigt, wenn sich der Touchscreen 2 in einer entsprechenden Position bei dem Etikettier-Aggregat befindet (siehe Fig. 1). Befindet sich der Touchscreen 2 bei dem Etikettier-Aggregat 9a, d.h. in einem Bereich, in der der Bediener das Etikettier-Aggregat 9a in seinem Sichtbereich hat, so wird beispielsweise der Positionsschalter 8a betätigt. Befindet sich der Touchscreen beispielsweise in einer Position bei dem Etikettier-Aggregat 9b so wird durch ein Betätigungselement 10 des Touchscreens 2 der Positionsschalter 8b betätigt. Befindet sich der Touchscreen 2 bei dem Etikettier-Aggregat 9c, so wird hier der Positionsschalter 8c betätigt. Wenn die einzelnen Positionsschalter 8a, b, c betätigt werden, geben sie ein entsprechendes Signal sicherheitsgerichtet an eine Steuerung 23, z.B. der Maschinensteuerung, weiter. Bei dieser Ausführungsform ist für jeden vorbestimmten Bereich bei den entsprechenden Aggregaten ein eigener Positionsschalter 8a, b, c vorgesehen, der dann anspricht, wenn sich der Touchscreen in der entsprechenden Position, d.h. in dem vorbestimmten Bereich, befindet. Es ist jedoch auch denkbar, dass eine einzige Positionsdetektorvorrichtung für alle Bereiche vorgesehen ist, wie beispielsweise ein optischer Sensor, Bewegungssensor etc., der die Position des Touchscreens erfassen kann. Die Verwendung von entsprechenden Positionsschaltern ist jedoch einfach und kostengünstig.

Die Positionsdetektoren bzw. -schalter 8a, b, c können beispielsweise, wie aus den Figuren 2 und 3 hervorgeht, ebenfalls auf einer Schiene bzw. Leiste 12 angeordnet sein, die sich zumindest teilkreisartig erstreckt. Die Positionsschalter sind derart angeordnet, dass sie dann betätigt sind, wenn der Touchscreen 2 an ihnen vorbei gefahren wird. Das Betätigungselement 10, das den Positionsschalter betätigt, kann beispielsweise am Schlitten 3 am Arm 27 oder am Schwenkarm 7 befestigt sein. Es muss auch nicht extra ein Betätigungselement vorgesehen sein, sondern der Schalter kann auch durch den Schlitten 3 bzw. durch die Halterung der Steuerkonsole selbst betätigt werden.

Auf jeden Fall sollte der Positionsschalter ein sogenannter Sicherheitsschalter sein, der sicherheitgerichtet (z.B. AS-i-Safety-Bus) die Position des Touchscreens an die Steuerung weitermeldet. Durch passende Auslegung des Betätigungselementes 10, hier des Betätigungsarmes, ist sichergestellt, dass niemals zwei Positionsschalter 8a, b, c gleichzeitig betätigt sein können. Das bedeutet, dass die Länge des Betätigungselementes 10 auf jeden Fall kürzer ist als der Abstand zwischen zwei Positionsdetektoren 8a, b zweier benachbarter vorbestimmter Bereiche. Über die Länge des Betätigungselementes 10 kann der Bereich bzw. die Bereichsgröße festgelegt werden, in dem sich der Touchscreen 2 befindet, damit der Positionsschalter anspricht.

Wie erwähnt, kann durch die in den Figuren 1 bis 3 dargestellte Vorrichtung sichergestellt werden, dass niemals zwei Positionsschalter gleichzeitig betätigt sein können. Ist dies dennoch der Fall (z.B. bei einem mechanischen oder elektrischen Defekt), wird dies durch die Maschinensteuerung erkannt und ein Fehler ausgegeben bzw. die Maschine gestoppt.

Fig. 4 zeigt ein Beispiel für einen mechanischen Positionsschalter, wie er beispielsweise für die vorliegende Erfindung eingesetzt werden kann. Der Positionsschalter weist einen um die Achse S schwenkbaren Schenkel 21 auf. Wenn sich der Touchscreen 2 an dem Positionsschalter vorbei bewegt, so wird der Schenkel 21 durch ein Betätigungselement 10 des Touchscreens 2 bzw. dessen Halterung, wie durch Pfeil P dargestellt, nach unten geführt, so dass der Schaltkontakt 22 des Positionsschalters frei wird, um dann ein entsprechendes Signal an die Steuerung weiterzugeben. Der Schalter kann zusätzlich einen Näherungssensor 24 aufweisen.

Die Steuerung 23 kann bestimmte Funktionen bestimmter Aggregat 9a, b, c in Abhängigkeit der Position der Steuerkonsole, d.h. des Touchscreens 2, freigeben oder sperren. Somit kann sichergestellt werden, dass manche Funktionen von einem Etikettier-Aggregat nur dann ausgeführt werden können, wenn sich die Bedienerkonsole, d.h. der Touchscreen 2, bei diesem Etikettier-Aggregat befindet, so dass sich dann dieses Etikettier-Aggregat im Sichtbereich des Bedieners befindet. Die einzelnen Positionsdetektoren bzw. Schalter 8a, b, c werden derart angeordnet, dass sie ansprechen, wenn die Steuerkonsole 2 in einem Bereich steht, in der das zugehörige Etikettier-Aggregat im Sichtbereich des Bedieners liegt, der sich vor der Steuerkonsole 2 befindet.

Befindet sich beispielsweise, wie in Fig. 1 gezeigt ist, der Touchscreen 2 in einer Position, so dass das Etikettier-Aggregat 9a im Sichtbereich des Bedieners liegt, der am Touchscreen 2 steht, wird über Betätigungselement 10 der Positionsschalter 8a betätigt und bestimmte Funktionen werden nur für das Etikettier-Aggregat 9a freigeschaltet, während diese Funktionen für die anderen Etikettier-Aggregate a, b, c, deren Positionsschalter 8b, c nicht betätigt wurden, gesperrt werden.

Das Freigeben bzw. Sperren von Funktionen der einzelnen Aggregate 9a, b, c kann entweder durch Hardware-Interlocks oder Software- und Hardware-Interlocks erfolgen. Das heißt, dass beispielsweise im Fall der Fig. 1 die Steuerung die Aktoren für die Funktionen des Etikettier-Aggregats 9a aktiviert, jedoch nicht die Aktoren für die weiteren Etikettier-Aggregate 9b, c, so dass gewährleistet ist, dass ausschließlich das Aggregat 1, d.h. hier im Sichtbereich des Bedieners aktiv werden kann. Das Freigeben oder Sperren kann auch zusätzlich durch ein Software-Interlock realisiert werden, indem bestimmte Eingaben in der Bedienerkonsole 2 nur dann gemacht werden können, wenn sich die Bedienerkonsole 2 in der vorbestimmten Position bzw. in einem vorbestimmten Bereich bei dem entsprechenden Aggregat 9a, b, c befindet. Die Benutzeroberfläche kann dann in Abhängigkeit der Position der Bedienerkonsole 2 entsprechend unterschiedlich aufgebaut sein.

Die Funktionen, die über die Bedienerkonsole 2 eingegeben werden können und entsprechend der Position der Bedienerkonsole 2 aktiviert oder deaktiviert werden, können beispielsweise das Verstellen der Höhe der Aggregate sein, das Eingeben verschiedener Aggregat-Parameter, sowie das manuelle Betreiben ("Tippen") d.h. Drehen der Maschine (des Karussells) sein.

Das erfindungsgemäße Verfahren wird nachfolgend für die Höhenverstellung der Etikettier-Aggregate bzw. das manuelle Drehen der Vorrichtung bei geöffnetem Schutz näher erläutert.

Wie bereits erläutert ist vor Betrieb der Anlage gegebenenfalls eine Höhenverstellung der Etikettier-Aggregate 9a, b, c notwendig. Die Höhenverstellung erfolgt über den Bediener über die Bedienerkonsole, hier Touchscreen 2. Alle Funktionen der Höhenverstellung der Aggregate 9a, b, c werden in Touchscreen dargestellt und sind dort bedienbar (z.B. Aggregat heben/senken, Abspeichern von Sollhöhen etc.).

Da nur die Höhenverstellung von dem Aggregat 9a, b, c aktiv sein darf, welches sich unmittelbar in Sichtbereich des Bedieners befindet (aus Sicherheitsgründen - beim Heben bzw. Senken besteht Verletzungsgefahr), muss die Position des Touchscreens 2 sicherheitsgerichtet ausgewertet werden und an die Steuerung 23 weitergeleitet werden. In der Maschinensteuerung werden dann in Abhängigkeit des betätigten Positionsschalters 8a, b, c die zugehörigen Aktoren (z.B. Schutz heben/senken) für das Aggregat aktiviert, in dessen Bereich sich der Touchscreen 2 befindet. Die Aktoren für die anderen Aggregate werden nicht aktiviert. So ist gewährleistet, dass ausschließlich das Aggregat im Sichtbereich des Bedieners aktiviert werden kann. Es ist möglich, dass die Funktionen nur dann frei gegeben werden, wenn der entsprechende Positionsschalter betätigt ist. Aktoren für die entsprechenden Funktionen können aber auch gemäß einer anderen Ausführungsform nach einmaliger Betätigung des Positionsschalters 8a, b, c so lange aktiviert bleiben, bis ein anderer Positionsschalter aktiviert wird. Zusätzlich kann das Freigeben oder Sperren auch durch entsprechende Software-Interlocks erfolgen, derart, dass eine Eingabe bzw. ein Ausführen der Höhenverstellung am Bildschirm nur möglich ist, wenn sich der Touchscreen 2 in der für das entsprechende Aggregat 9a, b, c vorbestimmten Position befindet, während es keine Eingabemöglichkeit für die anderen Etikettier-Aggregate gibt. Die Benutzeroberfläche des Touchscreens kann entsprechend automatisch in Abhängigkeit den Positionsschaltern 8a, b, c angepasst werden.

Als Nächstes wird die Erfindung für das "Drehen" der Maschine, d.h. für das Drehen des Karussells 6, über den Touchscreen 2 bei geöffnetem Schutz 18 erläutert. Der mechanische Maschinenschutz 18, d.h., die Schutzabdeckung ist in zwei Regionen aufgeteilt, d.h. in den Schutzbereich 1 und in den Schutzbereich 2, wie in Fig. 1 dargestellt ist. Am schwenkbaren Touchscreen 2 befindet sich ein Taster zum Tippen der Maschine, d.h. zum Drehen des Karussells bei geöffnetem Schutz 18. Das Tippen bzw. Drehen der Maschine bei geöffnetem Schutz 18 darf jedoch nur freigegeben werden, wenn sich der Bediener im Sichtbereich des offenen Schutzes 18 befindet (entweder Schutzbereich 1 oder Schutzbereich 2).
Dazu wird die Position des Touchscreens 2 sicherheitsgerichtet eingelesen und ausgewertet. Befindet sich der Bediener z.B. im Schutzbereich 1 (linke Hälfte der Maschinendraufsicht in Fig. 1), so darf der am Touchscreen 2 befindliche Tipptaster nur aktiv sein, wenn entweder der Positionsschalter 8a zum Aggregat 9a oder der Positionsschalter 8b zum Aggregat 9b betätigt ist. Das Tippen darf nicht freigegeben werden, wenn der Positionsschalter 8c für das Etikettier-Aggregat 9c betätigt ist. Befindet sich der Bediener im Schutzbereich 2 (rechte Hälfte der Maschinendraufsicht), so darf der am Touchscreen 2 befindliche Tipptaster nur aktiv sein, wenn entweder der Positionsschalter 8b für das Aggregat 9b oder der Positionsschalter 8c für das Aggregat 9c betätigt ist. Das Tippen darf nicht freigegeben werden, wenn der Positionsschalter für das Aggregat 9a betätigt ist. Zur Bestimmung, welcher Schutzbereich, d.h. welcher Schutz 18 geöffnet ist, befindet sich am Schutz bzw. im Schutzbereich ein entsprechender Sensor (nicht dargestellt), der ein sicherheitsgerichtetes Signal zur Steuerung 23 leitet.

Durch die sichere Erkennung der Position des Touchscreens ist es möglich, bestimmte Funktionalitäten bzw. bestimmte Bilder im Touchscreen automatisch, in Abhängigkeit von der Position des Touchscreens 2, zu aktivieren, bzw. zu deaktivieren.

Möglich ist auch ein automatisches Ein- bzw. Ausblenden von Menüeinträgen in Touch zum Navigieren in Aggregat-Parameterbildern oder das Ein- bzw. Ausblenden von Aggregat-Störungen, wobei z.B. auch ein automatischer Statusbericht vom jeweiligen Aggregat angezeigt werden kann.

## Patentansprüche

1. Vorrichtung (1) mit einer Transporteinrichtung (6) für Behälter (19), insbesondere Flaschen (19), mehreren Aggregaten (9a, b, c ), insbesondere Etikettier-Aggregaten (9a, b, c ), einer Steuerung (23) sowie einer Steuerkonsole (2), **dadurch gekennzeichnet, dass** die Steuerkonsole (2) positionsveränderbar angeordnet ist, mindestens ein Positionsdetektor (8a, b, c ) für die Steuerkonsole (2) vorgesehen ist, wobei die Steuerung (2) in Abhängigkeit der Position der Steuerkonsole (2) bestimmte Funktionen der Vorrichtung (1) frei schaltet oder sperrt.

2. Vorrichtung nach Anspruch 1, **dadurch gekennzeichnet, dass** mehrere Positionsdetektoren (8a, b, c) vorgesehen sind, um jeweils ein Signal an die Steuerung (23) zu leiten, wenn sich die Steuerkonsole in einem von mehreren vorbestimmten Bereichen (A, B, C) befindet.

3. Vorrichtung nach Anspruch 1 oder 2, **dadurch gekennzeichnet, dass** sich bei jedem Aggregat (9a, b, c ) ein zugehöriger Positionsdetektor (8a, b, c ) befindet, wobei die Steuerung (23) bestimmte Funktionen des entsprechenden Aggregats (9a, b, c ) freigibt, wenn der Positionsdetektor (8a, b, c ) erkennt, dass sich die Steuerkonsole in einem dem Aggregat (9a, b, c ) zugeordneten Bereich befindet und diese Funktionen bei den anderen Aggregaten (9a, b, c ) sperrt.

4. Vorrichtung nach mindestens einem der vorherigen Ansprüche, **dadurch gekennzeichnet, dass** die Vorrichtung (1) eine Schutzabdeckung (18) aufweist, die in mindestens zwei Schutzbereichen geöffnet werden kann, wobei bestimmte Funktionen der Vorrichtung von der Steuerung (23) nur freigeschaltet werden, wenn der Positionsdetektor (8a, b, c) ermittelt, dass sich die Steuerkonsole (2) in einem Positionsbereich befindet, der in dem geöffneten Schutzbereich liegt.

5. Vorrichtung nach einem der vorherigen Ansprüche, **dadurch gekennzeichnet, dass** die Steuerkonsole (2) ein Touchscreen ist.

6. Vorrichtung nach mindestens einem der vorhergehenden Ansprüche, **dadurch gekennzeichnet, dass** die Transporteinrichtung (6) ein Karussell ist.

7. Vorrichtung nach mindestens einem der vorherigen Ansprüche, **dadurch gekennzeichnet, dass** für alle Aggregate eine Steuerkonsole (2) dient.

8. Vorrichtung nach mindestens einem der vorherigen Ansprüche, **dadurch gekennzeichnet, dass** der Positionsdetektor (8a, b, c ) ein Positionsschalter ist, der bei Betätigung sicherheitsgerichtet die Position der Steuerkonsole (2) an die Steuerung (23) weitermeldet.

9. Vorrichtung nach mindestens einem der vorherigen Ansprüche, **dadurch gekennzeichnet, dass** das Freigeben oder Sperren von Funktionen durch ein Hardware-Interlock oder durch ein Hardware und Software-Interlock erfolgt.

10. Vorrichtung nach mindestens einem der vorherigen Ansprüche, **dadurch gekennzeichnet, dass** die Steuerkonsole (2) einen Schwenkarm (7) aufweist, der drehbar um eine Längsachse (M) der Vorrichtung (1) gelagert ist.

11. Vorrichtung nach mindestens einem der vorherigen Ansprüche, **dadurch gekennzeichnet, dass** ein Kabelbaum (20), der zum drehbaren Schwenkarm (7) führt, torsionsfähig ausgebildet ist.

12. Vorrichtung nach mindestens einem der vorherigen Ansprüche, **dadurch gekennzeichnet, dass** zumindest teilumfänglich um die Mittelachse der Vorrichtung (1) eine erste Ringleiste oder -stange (17) angeordnet ist, auf der ein Schlitten (3) läuft, an dem die Steuerkonsole (2) angeordnet ist.

13. Vorrichtung nach Anspruch 8, **dadurch gekennzeichnet, dass** die Positionsschalter (8a, b, c ) derart angeordnet sind, dass sie betätigt werden, wenn sich ein Betätigungselement (10) der Steuerkonsole (2) an ihnen vorbeibewegt.

14. Vorrichtung nach Anspruch 2 und 13, **dadurch gekennzeichnet, dass** die Länge des Betätigungselementes (10) kleiner ist als der Abstand von zwei Positionsschaltern für zwei benachbarte Bereiche.

15. Verfahren, insbesondere zum Etikettieren von Behältern (19), insbesondere von Flaschen (19), wobei die Behälter (19) an mehreren Aggregaten (9a, b, c ) einer Vorrichtung (1) vorbei transportiert werden, **dadurch gekennzeichnet, dass** bestimmte Funktionen der Vorrichtung (1) in Abhängigkeit der Position einer positionsveränderbaren Steuerkonsole (2) durch eine Steuerung (23) und mindestens einen Positionsdetektor (8a, b, c) für die Steuerkonsole (2) freigeschaltet oder gesperrt werden.

16. Verfahren nach Anspruch 15, **dadurch gekennzeichnet, dass** bestimmte Funktionen eines Aggregats (9a, b, c) freigegeben werden, wenn sich die Steuerkonsole (2) in einem Bereich bei diesem Aggregat (9a, b, c ) befindet, und diese Funktionen für die anderen Aggregate (9a, b, c ) gesperrt werden.

17. Verfahren nach Anspruch 15 oder 16, **dadurch gekennzeichnet, dass** die Funktionen folgende Funktionen umfassen:
Einstellen von Aggregatsparameter,
Verstellen der Aggregatshöhe,
manuelles Betreiben der Vorrichtung bei geöffneter Schutzabdeckung (18).

18. Verfahren nach einem der Ansprüche 15 bis 16, **dadurch gekennzeichnet, dass** auf der Steuerkonsole (2) eine zu der Position der Steuerkonsole passende Benutzeroberfläche dargestellt wird.

## Claims

1. Apparatus (1) having a conveying device (6) for containers (19), especially bottles (19), and having a plurality of units (9a, b, c), especially labelling units (9a, b, c), and having control means (23) and also having a control console (2), **characterised in that** the control console (2) is arranged so that its position can be changed, at least one position detector (8a, b, c) for the control console (2) is provided, wherein the control means (2) enables or blocks specified functions by the apparatus (1) depending upon the position of the control console (2).

2. Apparatus according to claim 1, **characterised in that** a plurality of position detectors (8a, b, c) are provided for transmitting a respective signal to the control means (23) when the control console is present in one of a plurality of predetermined regions (A, B, C).

3. Apparatus according to claim 1 or 2, **characterised in that** with each unit (9a, b, c) there is an associated position detector (8a, b, c), wherein the control means (23) permits specified functions by the corresponding unit (9a, b, c) when the position detector (8a, b, c) perceives that the control console is present in one of the regions assigned to the unit (9a, b, c), and blocks these functions by the other units (9a, b, c).

4. Apparatus according to at least one of the preceding claims, **characterised in that** the apparatus (1) has a safety cover (18) which can be opened in at least two safety zones, wherein specified functions by the apparatus are enabled by the control means (23) only when the position detector (8a, b, c) ascertains that the control console (2) is present in a positioning region which falls within the opened safety zone.

5. Apparatus according to one of the preceding claims, **characterised in that** the control console (2) is a touch screen.

6. Apparatus according to at least one of the preceding claims, **characterised in that** the conveying device (6) is a carousel.

7. Apparatus according to at least one of the preceding claims, **characterised in that** one control console (2) is used for all the units.

8. Apparatus according to at least one of the preceding claims, **characterised in that** the position detector (8a, b, c) is a position switch which, when actuated, communicates the position of the control console (2) to the control means (23) for safety orientation.

9. Apparatus according to at least one of the preceding claims, **characterised in that** the permitting or blocking of functions is effected by a hardware interlock or by a hardware and software interlock.

10. Apparatus according to at least one of the preceding claims, **characterised in that** the control console (2) has a swivel arm (7) which is mounted for rotation about a longitudinal axis (M) of the apparatus (1).

11. Apparatus according to at least one of the preceding claims, **characterised in that** a wire assembly (20), which goes to the rotatable swivel arm (7), is made so that it can be twisted.

12. Apparatus according to at least one of the preceding claims, **characterised in that** a first annular strip or bar (17) is arranged around at least part of the circumference of the apparatus (1), around its central axis, the control console (2) being arranged on a carriage (3) that travels on the annular strip or bar (17).

13. Apparatus according to claim 8, **characterised in that** the position switches (8a, b, c) are arranged so that they are actuated when an actuating element (10) of the control console (2) moves past them.

14. Apparatus according to claim 2 and 13, **characterised in that** the length of the actuating element (10) is less than the distance between two position switches of two neighbouring regions.

15. Method, especially for labelling containers (19), especially bottles (19), wherein the containers (19) are conveyed past a plurality of units (9a, b, c) of an apparatus (1), **characterised in that** specified functions by the apparatus (1) are enabled or blocked by way of a control means (23) and at least one position detector (8a, b, c) for a control console (2), depending upon the position of the control console (2) whose position can be changed.

16. Method according to claim 15, **characterised in that** specified functions by a unit (9a, b, c) are permitted when the control console (2) is present in a region associated with this unit (9a, b, c), whilst these functions by the other units (9a, b, c) are blocked.

17. Method according to claim 15 or 16, **characterised in that** the functions comprise the following functions:
the setting of parameters for the units
varying the height level of the units
manual operation of the apparatus with the safety cover (18) open.

18. Method according to one of claims 15 to 16, **characterised in that** a surface display for the user, suited to the position of the control console (2), is displayed on the control console.

## Revendications

1. Dispositif (1) comportant une installation de transport (6) pour des récipients (19), notamment des bouteilles (19), plusieurs modules (9a, b, c), notamment des modules d'étiquetage (9a, b, c), une commande (23) ainsi qu'une console de commande (2),
**caractérisé en ce que**
- la console de commande (2) est réglable en position,
- au moins un détecteur de position (8a, b, c) est prévu pour la console de commande (2),
- la commande (23) libère ou bloque certaines fonctions du dispositif (1) selon la position occupée par la console de commande (2).

2. Dispositif selon la revendication 1,
**caractérisé par**
plusieurs détecteurs de position (8a, b, c) pour fournir à la commande (23), un signal respectif lorsque la console de commande se trouve dans l'une des différentes zones prédéfinies (A, B, C).

3. Dispositif selon la revendication 1 ou 2,
**caractérisé en ce que**
- chaque module (9a, b, c) comporte un détecteur de position (8a, b, c) correspondant,
- la commande (23) libère certaines fonctions du module correspondant (9a, b, c) lorsque le détecteur de position (8a, b, c) reconnaît que la console de commande se trouve dans une zone associée à l'un des modules (9a, b, c), et il bloque ces fonctions pour les autres modules (9a, b, c).

4. Dispositif selon l'une des revendications précédentes,
**caractérisé en ce qu'**
- il (1) comporte une couverture de protection (18) qui peut être ouverte dans au moins deux zones protégées,
- certaines fonctions du dispositif n'étant libérées par la commande (23) que si le détecteur de position (8a, b, c) détermine que la console de commande (2) se trouve dans une plage de position située dans la zone de protection ouverte.

5. Dispositif selon l'une des revendications précédentes,
**caractérisé en ce que**
la console de commande (2) comporte un écran tactile.

6. Dispositif selon l'une des revendications précédentes,
**caractérisé en ce que**
l'installation de transport (6) est un carrousel.

7. Dispositif selon l'une des revendications précédentes,
**caractérisé en ce qu'**
une console de commande (2) est utilisée par tous les modules.

8. Dispositif selon l'une des revendications précédentes,
**caractérisé en ce que**
le détecteur de position (8a, b, c) est un commutateur de position qui, lorsqu'il est actionné, transmet dans le sens de la sécurité, la position de la console de commande (2) à la commande (23).

9. Dispositif selon l'une des revendications précédentes,
**caractérisé en ce que**
la libération ou le blocage des fonctions se fait par un verrouillage par un circuit ou par programme.

10. Dispositif selon l'une des revendications précédentes,
**caractérisé en ce que**
la console de commande (2) comporte un bras pivotant (7) monté à rotation autour d'un axe longitudinal (M) du dispositif (1).

11. Dispositif selon l'une des revendications précédentes,
**caractérisé par**
un faisceau de câbles (20) conduisant au bras pivotant (7), rotatif, ce faisceau étant susceptible de subir des torsions.

12. Dispositif selon l'une des revendications précédentes,
**caractérisé en ce qu'**
au moins sur une partie de la surface autour de l'axe central du dispositif (1), il y a un premier longeron à anneau ou une barre (17) sur lequel circule un chariot (3) muni de la console de commande (2).

13. Dispositif selon la revendication 8,
**caractérisé en ce que**
les commutateurs de position (8a, b, c), sont installés de façon à être actionnés si un élément de manoeuvre (10) de la console de commande (2) passe devant eux.

14. Dispositif selon l'une des revendications 2 et 13,
**caractérisé en ce que**
la longueur de l'élément de manoeuvre (10) est inférieure à la distance entre deux interrupteurs de position pour deux zones voisines.

15. Procédé notamment pour l'étiquetage de récipients (19), en particulier de bouteilles (19),
les récipients (19) passant devant plusieurs unités (9a, b, c) d'un dispositif (1),
**caractérisé en ce que**
pour certaines fonctions du dispositif (1), selon la position réglable de la console (2), une commande (23) et au moins un détecteur de position (8a, b, c) de la console de commande (2), sera libéré ou bloqué.

16. Procédé selon la revendication 15,
**caractérisé en ce que**
certaines fonctions d'un module (9a, b, c), sont libérées si la console de commande (2) se trouve dans une zone dans laquelle se trouve ce module (9a, b, c), et ces fonctions sont bloquées pour les autres modules (9a, b, c).

17. Procédé selon la revendication 15 ou 16,
**caractérisé en ce que**
les fonctions sont les suivantes :
- réglage des paramètres des modules,
- réglage de la hauteur des modules,
- fonctionnement manuel du dispositif, la couverture de protection (18) étant ouverte.

18. Procédé selon l'une des revendications 15 à 16,
**caractérisé en ce que**
la console de commande (2) correspond à une surface supérieure utile, adaptable selon la position de la console de commande.
